# EUROPÄISCHE PATENTSCHRIFT

(11) **EP 3 996 653 B1**
(45) Veröffentlichungstag und Bekanntmachung des Hinweises auf die Patenterteilung: **05.07.2023**
(21) Anmeldenummer: 20735307.9
(22) Anmeldetag: 25.06.2020
(51) Int. Cl.: A61J 7/00

(54) **TABLETTENTEILER UND VERFAHREN ZUR TEILUNG EINER TABLETTE**
TABLET SPLITTER AND METHOD FOR SPLITTING A TABLET
DISPOSITIF DE DIVISION DE COMPRIMÉ ET PROCÉDÉ DE DIVISION D'UN COMPRIMÉ

(30) Priorität: 08.07.2019 DE 102019118428
(43) Veröffentlichungstag der Anmeldung: 18.05.2022
(73) Patentinhaber: Anmed GmbH, 09474 Crottendorf (DE)
(72) Erfinder: VIERTEL, Katrin, 09474 Crottendorf (DE); BURKERT, Jürgen, 09474 Crottendorf (DE)
(74) Vertreter: Weckenbrock, Matthias
(86) Internationale Anmeldenummer: PCT/EP2020/067783
(87) Internationale Veröffentlichungsnummer: WO 2021/004798

(56) Entgegenhaltungen:
- CN-U- 206 414 517
- CN-U- 209 951 813
- DE-A1-102009 023 468
- DE-B3-102005 055 388
- US-A1- 2016 367 441

## Beschreibung

Die Erfindung betrifft einen Tablettenteiler zur Teilung einer Tablette gemäß Oberbegriff des Anspruches 1. Ferner betrifft die Erfindung ein Verfahren zum Teilen einer Tablette nach dem Oberbegriff des Anspruches 19.

Bei der Einnahme von Medikamenten in Tabletten- oder Pillenform ist es oftmals ärztlich verordnet, diese nicht als Ganzes, sondern zeitlich verteilt jeweils nur die Hälfte einer Tablette einzunehmen. An der Tablette sind oftmals entsprechende Einkerbungen eingebracht, in die ein Messer eingreifen kann, um die Tablette zu teilen. Insbesondere ältere Menschen sind häufig nicht in der Lage, die Tablette mit einem Messer zu teilen. Darüber hinaus besteht die Gefahr, dass beim freihändigen Zerteilen der Tablette diese in mehrere Teile zerbirst, wodurch die Dosierung des Wirkstoffs nicht mehr exakt eingehalten werden kann.

Zur Lösung dieses Problems wurden bereits unterschiedliche Vorrichtungen zum Teilen von Medikamenten in Tablettenform entwickelt. Bekannt sind Mittel zum Zerbrechen einer Tablette und zum Schneiden der Tablette. Bei den Tablettenteilern der ersten Kategorie ist ein aufwendiger Mechanismus erforderlich, um an exakt festgelegten Stellen einer Tablette einen ausreichenden Druck zur Verfügung zu stellen. Insbesondere sind diese Vorrichtungen regelmäßig nur auf bestimmte Tablettengrößen bzw. -formen beschränkt. Darüber hinaus erfordern diese Vorrichtungen eine Mindestgröße der Tablette, um eine definierte Bruchkante und somit eine exakte Teilung der Tablette zu erzielen.

Bei Vorrichtungen der zweiten Kategorie ist eine Klinge vorgesehen, welche in einem Deckel des Behälters eingebracht ist, wobei in dem Behälter eine Haltevorrichtung für die Tablette angeordnet ist. Bei Verschließen des Behälters mittels des Deckels erfolgt die Teilung der Tablette mittels der im Deckel befindlichen Klinge entlang einer definierten Schnittlinie. Nachteilig an dieser Vorrichtung ist, dass durch die vorstehende Klinge innerhalb des Deckels eine erhebliche Verletzungsgefahr für den Bediener besteht. Diese Gefahr ist insbesondere bei solchen Vorrichtungen erhöht, bei denen der Deckel nicht fest mit dem Behälter verbunden ist, so dass ein Herumliegen des Deckels Gefahr eines unbeabsichtigten Hineingreifens in die vorstehende Klinge birgt.

Aus der EP 0 313 934 A2 ist ein Pillenteiler bekannt, bei dem zwei um eine Achse schwenkbare Arme angeordnet sind. An einem ersten Arm sind eine Vorrichtung zum Positionieren der Pille und eine Trägerfläche angeordnet und an dem zweiten Arm eine Klinge.

Aus der DE 10 2009 023 468 A1 ist eine Vorrichtung zum Teilen von Tabletten mit einem zur Aufnahme der Tabletten dienenden Grundkörper und einem zur Teilung dienenden Teilungskörper mit Klingen bekannt. Der Grundkörper und der Teilungskörper sind zum Teilen der Tablette mittels mindestens einer Schraubverbindung zueinander bewegbar ausgebildet.

Aus der DE 199 57 015 A1 ist eine Vorrichtung zum Teilen von Tabletten, mit mindestens einer auswechselbaren Klinge und einer Vorrichtung zur Aufnahme von Tabletten mit unterschiedlichen Größen und Formen bekannt. Die Vorrichtung besteht aus einem Rumpf und einen mit diesem über eine Drehachse verbundenen Hebel. Für die Durchführung des Teilungsvorganges ist an einem Ende des Hebels eine Klinge angebracht, die durch Druck auf den Hebel mittig auf die Tablette gedrückt wird.

Bei dem nach der DE 10 2005 000 503 B4 vorgeschlagenen Tablettenteiler kommen ein seitlich ausklappbarer Zylinder und zwei unterschiedlich passgenaue Kolben zur Anwendung. Der erste Kolben besitzt dabei eine glatte Bodenfläche und dient zur Pulverisierung der Tabletten. Der zweite Kolben weist auf seiner Bodenfläche Lamellen/Zacken auf und dient zur portionsweisen Entnahme des Pulvers.

Aus der DE 10 2005 055 388 B3 ist ein Tablettenteiler bekannt, der aus einem Boden und einem Deckel besteht. Auf dem Boden des Tablettenteilers sind eine Tablettenhalteeinrichtung und eine Klinge angeordnet. Dabei besteht die Tablettenhalteeinrichtung aus zwei symmetrisch angeordneten, synchron beweglichen und feststellbaren Armen. Die Klinge ist versenkbar und entlang der Symmetrieachse der Arme angeordnet.

Aus der CN 206 414 517 U ist ein Tablettenteiler bekannt, welcher eine Basis, eine Aufnahme für Medikamente, eine obere Platte mit oberer Abdeckung, eine Klammer und einen Schneidwerkzeug aufweist.

Aus der US 2016/367 441 A1 ist eine Vorrichtung zum Spalten von Tabletten oder ähnlichen Gegenständen bekannt, welche eine Basis mit einem Boden und durchgehenden Seitenwänden aufweist, die einen Innenbereich definieren, in welchem eine Schneidplattform angeordnet ist. Primäre Klemmelemente greifen in die Tablette ein, um sie während des Schneidevorgangs zu positionieren und stabil zu halten. Eine Kolbenbaugruppe mit einer Druckplatte und einer Klinge ist mit der Druckplatte verbunden, wobei der Kolben selektiv in Verbindung mit dem Innenbereich über die offene Oberseite der Basis positioniert ist, so dass die Klinge die Tablette bei einem Abwärtsdruck auf die Druckplatte durchtrennt.

Schließlich ist aus der US 2007/0164141 A1 ein Tablettenteiler mit Hebelsystem bekannt.

Nachteilig bei den aus dem Stand der Technik bekannten Tablettenteilern ist der hohe Kraftaufwand für die Erzeugung des erforderlichen Drucks auf die Tablette und die komplizierte Handhabung des Tablettenteilers sowie die fehlende Aufbewahrungsmöglichkeit der zunächst nicht genutzten geteilten Tablette.

Die Aufgabe der Erfindung besteht deshalb in der Schaffung einer Vorrichtung und eines Verfahrens zur Teilung von Tabletten, die einen geringeren Kraftaufwand bei deren Handhabung erfordert, eine Verletzungsgefahr nahezu ausschließt, universell für unterschiedliche Tabletten und/oder Pillen geeignet ist sowie eine geschützte Aufbewahrung der geteilten Medikamente ermöglicht.

Gelöst wird diese Aufgabe durch die erfindungsgemäße Vorrichtung mit den beschreibenden Merkmalen nach Patentanspruch 1. Vorteilhafte Weiterbildungen der Vorrichtung werden mit den Merkmalen der Patentansprüche 2 bis 18 beschrieben.

Ferner wird die Aufgabe durch das erfindungsgemäße Verfahren mit den beschreibenden Merkmalen nach Patentanspruch 19 gelöst. Vorteilhafte Weiterbildungen des Verfahrens werden mit den Merkmalen des Patentanspruches 20 beschrieben.

Die Erfindung betrifft einen Tablettenteiler zur Teilung einer Tablette mit einem eine Aufnahme für die Tablette aufweisenden Grundkörper und einem zur Teilung der Tablette vorgesehenen Teilungskörper mit Schneidwerkzeug.

Erfindungsgemäß ist ein mit dem Grundkörper zusammenfügbares Fixierteil zum Fixieren der Tablette in der Aufnahme des Grundkörpers vorgesehen.

Die Tablette ist einfach zu teilen und es liegt eine leichte Handhabung der Vorrichtung vor. Das Schneidwerkzeug kann als Schneideklinge ausgebildet sein. Das Fixierteil kann mehrteilig ausgebildet sein, insbesondere ein aufsteckbares Griffstück aufweisen. Die Aufnahme kann als Aufnahmefach ausgebildet sein.

Gemäß einer ersten vorteilhaften Ausgestaltung der Erfindung sind das Fixierteil und der Grundkörper und/oder dass das Fixierteil und der Teilungskörper gegeneinander verschiebbar. Auf diese Weise ist die Bedienung sehr leicht, speziell für ältere und motorisch eingeschränkte Menschen. Der Aufbau ist einfach, da der Tablettenteiler aus wenigen Teilen besteht. Der Verschiebewiderstand und Verschiebeweg des Fixierteils in Richtung des Grundkörpers von seiner Ausgangsstellung in seine Arbeitsstellung kann geringer sein als der Verschiebewiderstand und der Verschiebeweg des Trennkörpers am Grundkörper, so dass die Tablette zunächst eingespannt, zentriert bzw. ausgerichtet und fixiert wird, ehe das Schneidewerkzeug die Tablette teilt.

Nach einer vorteilhaften Weiterbildung der Erfindung sind der Grundkörper und der Teilungskörper gegen eine elastische Spannkraft zueinander bewegbar. Durch die elastische Spannkraft im Grundkörper lässt sich der Teilungskörper schwergängiger in Richtung des Fixierteils bewegen. Dadurch wird gewährleistet, dass die Tablette vor dem Auftreffen des Schneidewerkzeugs in der Aufnahme bzw. im Aufnahmefach bereits zentriert und fixiert ist. Ferner wird die Aufnahme nach dem Teilen der Tablette aufgrund der elastischen Rückstellkraft wieder freigegeben, so dass die geteilte Tablette einfach zu entnehmen ist.

In einer weiteren Variante der Erfindung weist der Grundkörper wenigstens ein federelastisches Element zur Bildung der elastischen Spannkraft auf. Das federelastische Element ist auf einfache Weise in die Vorrichtung einbringbar.

Gemäß einer Ausführungsvariante der Erfindung ist vorgesehen, dass das federelastische Element als wenigstens eine Feder oder als wenigstens ein an dem Grundkörper angeformter gekrümmter Bügel ausgebildet ist. Das federelastische Element kann als Spiralfeder ausgebildet sein, darüber hinaus ist es auch denkbar, dass das federelastische Element als gekrümmter Bügel mit einem hohen Rückstellvermögen und damit einer hohen Federkraft ausgestaltet ist. Die Spiralfedern sind langlebig und mit einer hohen Federkraft ausgestattet. Dadurch kann die vorherige Zentrierung und Fixierung der Tablette durch das Fixierteil gewährleistet werden.

Eine Weiterbildung der Erfindung sieht vor, dass das Schneidwerkzeug lösbar am Teilungskörper angeordnet ist. Eine defekte oder stumpfe Schneidklinge kann auf diese Weise leicht ausgetauscht werden. Darüber hinaus ist eine Materialtrennung aus Recyclinggründen einfach möglich.

Gemäß einer weiteren vorteilhaften Ausgestaltung der Erfindung ist das Schneidwerkzeug beim Überführen zwischen einer Ausgangsstellung und einer Arbeitsstellung bzw. Fixierstellung zumindest bereichsweise in einer Führung des Grundkörpers führbar, wobei das Schneidwerkzeug an einer, vorzugsweise gegenüber dem Stand der Technik lösbaren, Halterung angeordnet ist. Aufgrund der Führung der Schneidklinge ist ein exaktes Teilen der Tablette möglich. Dies ist auch aus medizinischen Grund relevant, da vorgegeben Dosierungen von Medikamenten einzuhalten sind. Ferner werden die Verletzungsgefahr für den Benutzer sowie die Beschädigung der Vorrichtung hierdurch weitestgehend vermieden.

Eine Weiterbildung der Erfindung sieht vor, dass der Grundkörper und das Fixierteil zumindest bereichsweise aneinander angepasste Wandungsabschnitte zum Aufschieben des Fixierteils auf den Grundkörper aufweisen. Hierdurch ist eine sichere Verschiebung des Fixierteils gegenüber dem Grundkörper möglich. Ferner kann durch diese Verschiebung die Größe der Aufnahme bzw. des Aufnahmefaches an die zu teilende Tablette angepasst werden, insbesondere ist es möglich eine Vielzahl unterschiedlicher Tablettengrößen bei dem erfindungsgemäßen Tablettenteiler zu berücksichtigen. Des Weiteren ergibt sich aus dieser Konstruktion eine sichere Führung und eine einfache Montage. Ferner sind die Wandungsabschnitte gleichzeitig Teil, das heißt eine seitliche Begrenzung, des Aufnahmefachs.

Erfindungsgemäß sind der Teilungskörper und das Fixierteil auf gegenüberliegenden Seiten des Grundkörpers angeordnet. Hierdurch ist eine einfache Bedienung der Vorrichtung gewährleistet. Der Benutzer kann die Vorrichtung an den beiden Enden greifen und entweder mit zwei Händen oder zwischen zwei Fingern Druck auf den Teilungskörper und das Fixierteil zum Teilen der Tablette ausüben. Der Grundkörper kann vorzugsweise länglich ausgebildet sein.

In einer vorteilhaften Ausgestaltung der Erfindung weist der Teilungskörper und/oder das Fixierteil wenigstens eine Griffmulde zum Greifen oder Halten der Vorrichtung auf. Aufgrund dieser Ausgestaltung ist ein besonders sicherer Umgang mit der Vorrichtung möglich, da dem Benutzer aufgrund der Haptik an beiden Seiten eine Grifffläche zur Verfügung steht. Insbesondere kann vorgesehen sein, dass eine abnehmbare Reinigungskappe das Öffnen des Fixierteils ermöglicht und das Produkt von Medikamentenresten befreit und somit gereinigt werden kann.

Gemäß einer weiteren Variante der Erfindung ist vorgesehen, dass der Teilungskörper und das Fixierteil in der die Aufnahme bzw. das Aufnahmefach des Grundkörpers verschließenden Stellung mittels Rastmittel miteinander verrastbar sind. Dadurch wird erzielt, dass die zerteilte Tablette in der Aufnahme bzw. dem Aufnahmefach der Vorrichtung verbleibt und dort sicher gehalten wird. Aus diesem Grund kann das Aufnahmefach nach dem Zerteilen der Tablette verschlossen werden, um ein Herausfallen der Tablettenhälften zu verhindern. Der Teilungskörper und das Fixierteil werden gegeneinander bewegt, bis die Rastmittel ineinander greifen und das Aufnahmefach verschließen.

In einer Weiterbildung der Erfindung sind die Rastmittel als an dem Fixierteil und/oder am den Teilungskörper angeordnete Rastnasen zum Eingreifen in an dem Teilungskörper und/oder dem Fixierteil angeordnete Aufnahmen, insbesondere als Klippverschluss, ausgebildet. Auf diese Weise ist der Klippverschluss besonders einfach umzusetzen. Der Tablettenteiler lässt sich durch ein Aufeinanderstecken der Bauteile einfach montieren. Die Aufnahme bzw. das Aufnahmefach ist sicher verschlossen, so dass die geteilte Tablette nicht verloren gehen kann.

Eine weitere Ausführungsform der Erfindung sieht vor, dass die wenigstens eine Feder zum Verschieben des Teilungskörpers relativ zum Grundkörper in einer Federhülse oder an einem Federdorn des Grundkörpers gehalten ist. Es ist denkbar, dass zwei Federn auf zwei Federdornen des Grundkörpers geschoben werden und durch ein Gegenstück, beispielsweise eine Federhülse, im Inneren des Teilungskörpers fixiert sind und somit die elastische Spannkraft erzeugen. Die in den Teilungskörper einbringbare Federhülse kann an einem Halter für das Schneidwerkzeug angeordnet sein. Auf diese Weise ist ein sicherer und geführter Halt der wenigstens einen Feder gewährleistet, insbesondere beim Verschieben des Teilungskörpers in seine Ausgangsstellung. Aus diesem Grund ist der Tablettenteiler insbesondere auch für ältere und motorisch eingeschränkte Benutzer sicher zu bedienen.

Gemäß einer weiteren Variante sind das Fixierteil und der Teilungskörper mittels Rastmittel verschiebbar an dem Grundkörper gehalten. Die Rastmittel sind zum Verbinden des Fixierteils und des Teilungskörpers mit dem Grundkörper vorgesehen, so dass die Bauteile des Tablettenteilers einfach miteinander verbunden werden und die Montage hierdurch optimal umgesetzt wird.

Besonders vorteilhaft ist, dass die Rastmittel als am Grundkörper ausgebildete Rastnasen zum Verrasten des Grundkörpers mit entsprechenden Gegenrastmitteln des Teilungskörper und/oder des Fixierteils sind, insbesondere dass die Gegenrastmittel als Schienen zum verschiebbaren Aufnehmen der Rastnasen ausgebildet sind. Zum Verbinden einzelner Bauteile der Vorrichtung greifen die auf beiden Seiten des Grundkörpers vorgesehenen Rastnasen in die entsprechenden Gegenrastmittel, welche vorliegend als Schienen ausgebildet sein können. Auf diese Weise sind der Grundkörper, der Teilungskörper und das Fixierteil verschiebbar gegeneinander verbunden und es ist darüber hinaus auch eine Verliersicherung gegeben. Auch ist eine einfache Montage gewährleistet.

In einer Weiterbildung der Erfindung sind der Grundkörper und/oder der Teilungskörper und/oder das Fixierteil aus Kunststoff hergestellt. Die Herstellung kann über ein langlebiges und produktives Spritzgusswerkzeug erfolgen. Der verwendete Kunststoff eignet sich für den Kontakt mit Medikamenten ohne der Gefahr von gegenseitiger Migration. Auch der verwendete Kunststoff hat die erforderliche Qualität und das Produkt ist sehr langlebig.

Gemäß einer weiteren Ausgestaltung weist die Aufnahme bzw. das Aufnahmefach in Richtung Schneidewerkzeug schräg oder abgerundete Anlageflächen zum Zentrieren und Fixieren der Tablette gegenüber dem Schneidwerkzeug auf. Durch diese Anlageflächen können unterschiedlich große Tabletten in der Aufnahme zentriert und fixiert werden, was insbesondere bei vergleichsweise kleinen Tabletten vorteilhaft ist. Diese Tabletten werden mittels Fixierteil an den Anlageflächen in der Aufnahme zentriert und fixiert, so dass das Schneidwerkzeug die Tablette mittig teilt. Die Anlageflächen können beispielsweise als leicht abgerundete zueinander verlaufende Schrägen ausgebildet sein.

In einer Weiterbildung der Erfindung ist in oder an dem Fixierteil ein Anschlag, insbesondere schräg oder rund ausgebildete Anlageflächen, gebildet, mittels welchem die zu teilende Tablette gegen die gegenüberliegenden Anlageflächen der Aufnahme zum Zentrieren und zum Fixieren der Tablette bewegbar ist. Durch diesen Anschlag bzw. weitere Anlagefläche wird die Tablette in der Aufnahme zentriert und gehalten bzw. fixiert, indem der Anschlag die Tablette bei einer Bewegung des Fixierteils in die Arbeitsstellung gegen die Anlageflächen der Aufnahme bzw. des Aufnahmefaches bewegt. Diese Anlageflächen dienen als Zentrierhilfen für die Tablette. Wenn die Tablette in der Aufnahme zentriert ist, wirkt das Schneidewerkzeug auf die Tablette ein und teilt diese schließlich. Bei dem gesamten Schneidevorgang wirkt der Teilungskörper als schützende Hülle, so dass weder die Tablette herausfallen oder das Schneidewerkzeug offen liegen kann.

In einer weiteren vorteilhaften Ausgestaltung der Erfindung ist eine am Teilungskörper lösbar angeordnete Reinigungskappe vorgesehen, welche mittels eines Drehmechanismus mit in entsprechende Ausnehmungen des Teilungskörpers eingreifenden Rastnasen abnehmbar ist. Die abnehmbare Reinigungskappe lässt sich durch eine leichte Drehbewegung vom Fixierteil lösen. Auf diese Weise ist das Öffnen des Fixierteils möglich, so dass der Tablettenteiler von Medikamentenresten befreit werden kann.

Gemäß einem eigenständigen Gedanken ist ein Verfahren zum Teilen einer Tablette vorgesehen, insbesondere mit einem zuvor beschriebenen Tablettenteiler, wobei die Tablette in eine Aufnahme eines Grundkörpers eingelegt und mittels eines relativ zum Grundkörper bewegten Fixierteils in der Aufnahme gehalten wird, so dass ein an einem Teilungskörper angeordnetes Schneidwerkzeug bei einer Relativbewegung von Teilungskörper und Fixierteil die fixierte Tablette zerteilt.

Eine erste vorteilhafte Ausgestaltung des erfindungsgemäßen Verfahrens sieht vor, dass zum Verschließen der Aufnahme der Teilungskörper zumindest bereichsweise über das Fixierteil geschoben wird. Sowohl das Fixierteil als auch der Trennungskörper können hülsenartig, insbesondere in Form einer Steckhülse, ausgebildet sein.

Erfindungsgemäß ist es vorgesehen, dass nach Einlegen der Tablette in die Aufnahme in einer ersten Stufe das Fixierteil die Tablette mittels eines Anschlags in Richtung des Grundkörpers verschiebt bis die Tablette gegen die Anlageflächen der Aufnahme zentriert und gedrückt wird, und in einer zweiten Stufe der Teilungskörper gegen eine elastische Spannkraft zur Teilung der Tablette auf den Grundkörper geschoben wird, wobei für ein Verschließen der Aufnahme der Teilungskörper weiter in Richtung des Fixierteils verschoben wird.

Nach Überwindung der Federkraft trifft das Schneidewerkzeug auf die zentrierte und fixierte Tablette. Nach Abschluss des Vorgangs bleibt der

Tablettenteiler verschlossen indem die Rastnase im Gegenrastmittel einrastet. Durch leichten Druck auf die Rastnase kann der Tablettenteiler mittels des Klippmechanismus wieder geöffnet und die geteilte Tablette entnommen werden. Bei dem gesamten Schneidevorgang wirkt der Teilungskörper als schützende Hülle. So dass weder die Tablette herausfallen oder das Schneidewerkzeug offen liegen kann.

Weitere Ziele, Vorteile, Merkmale und Anwendungsmöglichkeiten der vorliegenden Erfindung ergeben sich aus der nachfolgenden Beschreibung eines Ausführungsbeispiels anhand der Zeichnung.

Es zeigen:
- Figur 1: einen erfindungsgemäßen Tablettenteiler in perspektivischer Darstellung in einer Ausgangsstellung,
- Figur 2: eine Explosionsdarstellung des Tablettenteilers gemäß Figur 1,
- Figur 3: eine weitere Explosionsdarstellung des Tablettenteilers gemäß Figur 1,
- Figur 4: den Tablettenteiler mit abnehmbarer Reinigungskappe,
- Figur 5: den Tablettenteiler in einer Verschlussstellung und
- Figur 6: den Tablettenteiler in einer Arbeits- bzw. Fixierstellung.

Figur 1 zeigt einen Tablettenteiler 10 zur Teilung einer Tablette 20 mit einem eine Aufnahme 7 bzw. ein Aufnahmefach für den die Tablette 20 aufweisenden Grundkörper 1. Ferner geht aus Figur 1 ein zur Teilung der Tablette 20 vorgesehener Teilungskörper 2 mit Schneidwerkzeug 3 hervor.

Die Figuren 2 und 3 zeigen den Tablettenteiler 10 jeweils in einer Explosionsdarstellung.

Ein mit dem Grundkörper 1 zusammenfügbares Fixierteil 6 ist zum Fixieren der Tablette 20 in der Aufnahme 7 bzw. dem Aufnahmefach des Grundkörpers 1 vorgesehen.

Der Teilungskörper 2 und das Fixierteil 6 sind auf gegenüberliegenden Seiten 11, 12 des vorliegend länglichen Grundkörpers 1 angeordnet. Der Grundkörper 1 bildet den Mittelteil des Tablettenteilers 10.

Das Schneidwerkzeug 3 ist vorliegend als Schneidklinge ausgebildet, welches lösbar am Teilungskörper 2 angeordnet sein kann. Das Schneidwerkzeug 3 kann beim Überführen zwischen einer in Figur 1 dargestellten Ausgangsstellung 24 des Schneidwerkzeugs 3 und einer Arbeits- bzw. Fixierstellung 25 gemäß Figur 6 zumindest bereichsweise in einer Führung 21 des Grundkörpers 1 geführt werden.

Diese Führung 21 kann beispielsweise durch einen Schlitz im Grundkörper 1 umgesetzt sein. Bei dem hier gewählten Ausführungsbeispiel ist die Führung 21 zum einen im Grundkörper 1 und zum anderen im Fixierteil jeweils durch einen mittigen Schlitz gegeben.

Die Figuren 1, 2, 3, 4 und 5 zeigen, dass das Fixierteil 6 und der Grundkörper 1 und/oder dass das Fixierteil 6 und der Teilungskörper 2 gegeneinander verschiebbar sind. Der Verschiebewiderstand und der Verschiebeweg des Fixierteils 6 in Richtung des Grundkörpers 1 von seiner Ausgangsstellung 24 in seine Arbeitsstellung 25 ist vorliegend geringer, als der Verschiebewiderstand und der Verschiebeweg des Trennkörpers 2 am Grundkörper 1, so dass die Tablette 20 zunächst eingespannt, zentriert bzw. ausgerichtet und fixiert wird, ehe das Schneidewerkzeug 3 die Tablette 20 teilt.

Ferner geht aus Figur 1 bis 5 hervor, dass der Grundkörper 1 und der Teilungskörper 2 gegen eine elastische Spannkraft zueinander bewegbar sind, so dass sich der Teilungskörper 2 schwergängiger in Richtung des Fixierteils 6 bewegen lässt. Dadurch wird gewährleistet, dass die Tablette 20 vor dem Auftreffen des Schneidewerkzeugs 3 in der Aufnahme 7 bzw. im Aufnahmefach bereits zentriert und fixiert ist. Die Aufnahme 7 wird nach dem Teilen der Tablette 20 aufgrund der elastischen Rückstellkraft wieder freigegeben, so dass die geteilte Tablette 20 einfach entnommen werden kann.

Der Grundkörper 1 weist im vorliegenden Ausführungsbeispiel gemäß Figuren 2 und 3 ein aus zwei Federn 5 gebildetes federelastisches Element 4 zur Bildung der elastischen Spannkraft auf. Die zwei Federn 5 zum Verschieben des Teilungskörpers 2 relativ zum Grundkörper 1 sind jeweils in einer Federhülse 14 oder an einem Federdorn 15 des Grundkörpers 1 gehalten.

Wie aus Figuren 2 und 3 ersichtlich, werden die zwei Federn 5 auf zwei Federdornen 15 des Grundkörpers 1 geschoben und durch ein Gegenstück, beispielsweise eine Federhülse 14, im Inneren des Teilungskörpers 2 fixiert, so dass die elastische Spannkraft erzeugt wird. Auf diese Weise ist ein sicherer und geführter Halt der wenigstens einen Feder 5 gewährleistet. Die in den Teilungskörper 2 einbringbare Federhülse 14 kann an einem Halter 31 für das Schneidwerkzeug 3 angeordnet sein. Auf diese Weise ist ein sicherer und geführter Halt der zwei Federn 5 gewährleistet, insbesondere beim Verschieben des Teilungskörpers 2 in seine Ausgangsstellung 24.

Der Halter 31 ist demnach durch eine Steckverbindung mit dem Teilungskörper 2 wirkverbunden, so dass einer Krafteinwirkung auf den Teilungskörper 2 folglich auch der Halter 31 gegen die Federkraft in Richtung Grundkörper 1 bewegt wird.

Gemäß einer nicht dargestellten Ausführungsform wäre es auch denkbar, dass das federelastische Element 4 als wenigstens ein an dem Grundkörper 1 angeformter gekrümmter Bügel ausgebildet ist.

Der Halter 31 für das Schneidewerkzeug 3 kann mittels Vorsprüngen 32 im Teilungskörper 2 fixiert, beispielsweise in eine Öffnung des Teilungskörpers 2 eingesteckt werden, wie Figuren 2 und 3 zeigen. Ferner können am Halter 31 die Federhülsen 14 für die Federn 5 vorgesehen sein, so dass die Federn 5 mit ihrem einen Ende auf den Federdorn 15 aufgesteckt und mit ihrem anderen Ende gegen die Federhülse 14 des Halters 31 abgestützt sind.

Aus der Darstellung gemäß Figuren 2 und 3 geht hervor, dass der Grundkörper 1 und das Fixierteil 6 zumindest bereichsweise aneinander angepasste Wandungsabschnitte 8, 9 zum Aufschieben des Fixierteils 6 auf den Grundkörper 1 aufweisen. Auf diese Weise wird das Fixierteil 6 am Grundkörper 1 einfach montiert und sicher gehalten. Ferner kann durch diese Verschiebung die Größe der Aufnahme 7 bzw. des Aufnahmefaches an die Größe der zu teilenden Tablette 20 angepasst werden. Die Wandungsabschnitte 8, 9 sind gleichzeitig Teil, das heißt eine seitliche Begrenzung, des Aufnahmefachs 7.

Zum Zentrieren und Fixieren der Tablette 20 vor dem Zerteilen durch das Schneidwerkzeug 3 weist die Aufnahme 7 in Richtung des Schneidewerkzeugs 3 schräg oder leicht abgerundete Anlageflächen 29 auf. Durch diese Anlageflächen 29 können unterschiedliche große Tabletten 20 in der Aufnahme 7 zentriert und fixiert werden, was insbesondere bei vergleichsweise kleinen Tabletten 20 vorteilhaft ist. Die Tabletten 20 werden mittels Fixierteil 6 an den Anlageflächen 29 in der Aufnahme 7 zentriert und fixiert, so dass das Schneidwerkzeug 3 die Tablette 20 mittig teilt.

Vorliegend ist im Fixierteil 6 ein Anschlag 30 vorgesehen, welcher als schräg oder rund ausgebildete Anlageflächen 35 ausgestaltet ist. Mit diesen Flächen 30, 35 ist die zu teilende Tablette 20 gegen die gegenüberliegenden Anlageflächen 29 der Aufnahme 7 zum Zentrieren und zum Fixieren der bewegbar. Durch diese weiteren Anlageflächen 35 wird die Tablette 20 in der Aufnahme 7 zentriert und gehalten bzw. fixiert. Darüber hinaus diesen die Anlageflächen 35 als Zentrierhilfen für die Tablette 20. Wenn die Tablette 20 in der Aufnahme 7 zentriert ist, wirkt das Schneidewerkzeug 3 auf die Tablette 20 ein und teilt diese schließlich. Bei dem gesamten Schneidevorgang wirkt der Teilungskörper 2 als schützende Hülle.

Wie aus den Figuren 1 bis 6 weiter hervorgeht, weist der Teilungskörper 2 und/oder das Fixierteil 6 wenigstens eine Griffmulde 23 zum Greifen oder Halten der Vorrichtung 10 auf.

Der Teilungskörper 2 und das Fixierteil 6 sind in der die Aufnahme 7 bzw. das Aufnahmefach des Grundkörpers 1 verschließenden Stellung 26 mittels Rastmittel 13 miteinander verrastbar. Im vorliegenden Ausführungsbeispiel gemäß Figuren 2 und 3 ist ein Klippverschluss 22 vorgesehen, wobei die Rastmittel 13 als an dem Fixierteil 6 angeordnete Rastnasen 27 zum Eingreifen in an dem Teilungskörper 2 angeordnete Aufnahmen 28 ausgebildet sind, so dass die Aufnahme 7 bzw. das Aufnahmefach sicher geschlossen werden kann.

Wie erwähnt, sind das Fixierteil 6 und der Teilungskörper 2 gegenüber dem Grundkörper 1 verschiebbar. Vorliegend sind das Fixierteil 6 und der Teilungskörper 2 mittels Rastmittel 17 verschiebbar an dem Grundkörper 1 gehalten, wobei die Rastmittel 17 als am Grundkörper 1 ausgebildete Rastnasen 16 zum Verrasten des Grundkörpers 1 mit entsprechenden Gegenrastmitteln 18 des Teilungskörper 2 und/oder des Fixierteils 6 sind, insbesondere können die Gegenrastmittel 18 als Schienen 19 zum verschiebbaren Aufnehmen der Rastnasen 16 ausgebildet sind. Der Teilungskörper 2 und das Fixierteil 6 werden gegeneinander bewegt, bis die Rastmittel 17 ineinander greifen und das Aufnahmefach 7 verschließen.

Wie aus Figur 4 weiter hervorgeht, ist eine Reinigungskappe 36 vorgesehen, welche mittels eines Drehmechanismus 37 mit in entsprechende Ausnehmungen des Fixierteils 6 eingreifenden Rastnasen 38 abnehmbar ist, um den Tablettenteiler 10 in eine Reinigungsstellung 34 zu bringen. Die abnehmbare Reinigungskappe 36 lässt sich durch eine leichte Drehbewegung vom Fixierteil 6 lösen. Auf diese Weise ist das Öffnen des Fixierteils 6 möglich, so dass der Tablettenteiler 10 von Medikamentenresten befreit werden kann.

Zum Teilen wird die Tablette 20 zunächst in die Aufnahme 7 bzw. das Aufnahmefach des Grundkörpers 1 eingelegt.

Nach Einlegen der Tablette 20 in die Aufnahme 7 verschiebt das Fixierteil 6 die Tablette 20 in einer ersten Stufe mittels Anschlag 30 mit Anlageflächen 35, in Richtung des Grundkörpers 1 bis die Tablette 20 gegen die Anlageflächen 29 der Aufnahme 7 zentriert und gedrückt wird. Diese Arbeitsstellung bzw. Fixierstellung 25 ist in Figur 6 dargestellt.

Die Tablette 20 wird mit dem relativ zum Grundkörper 1 bewegten Fixierteil 6 in der Aufnahme 7 gehalten, so dass das am Teilungskörper 2 angeordnete Schneidwerkzeug 3 bei einer Relativbewegung von Teilungskörper 2 und Fixierteil 6 die fixierte Tablette 20 schließlich zerteilt.

In einer zweiten Stufe wird der Teilungskörper 2 gegen eine elastische Spannkraft zur Teilung der Tablette 20 auf den Grundkörper 1 geschoben.

Nachdem die Tablette 20 geteilt wurde, kann diese entnommen werden. Es ist aber auch denkbar, die Aufnahme 7 bzw. das Aufnahmefach nach dem Zerteilen vollständig zu verschließen, um die Tablettenhälften aufzubewahren, wie Figur 5 zeigt. Zum Verschließen der Aufnahme 7 wird der Teilungskörper 2 in Richtung des Fixierteils 6 zumindest bereichsweise über das Fixierteil 6 geschoben.

Nach Überwindung der Federkraft trifft das Schneidewerkzeug 3 auf die zentrierte und fixierte Tablette 20. Nach Abschluss des Vorgangs bleibt der Tablettenteiler 10 verschlossen indem die Rastnase 27 im als Ausnahme 28 ausgebildeten Gegenrastmittel einrastet. Durch leichten Druck auf die Rastnase 27 kann der Tablettenteiler 10 mittels des Klippmechanismus wieder geöffnet und die geteilte Tablette 10 entnommen werden. Bei dem gesamten Schneidevorgang wirkt der Teilungskörper 2 als schützende Hülle, so dass weder die Tablette 20 herausfallen, noch das Schneidewerkzeug 3 offen liegen kann.

Der Grundkörper 1 und/oder der Teilungskörper 2 und/oder das Fixierteil 6 sind vorliegend aus Kunststoff hergestellt. Die Herstellung kann über ein langlebiges und produktives Spritzgusswerkzeug erfolgen.

### Bezugszeichenliste

- 1: Grundkörper
- 2: Teilungskörper
- 3: Schneidewerkzeug
- 4: federelastisches Element
- 5: Feder
- 6: Fixierteil
- 7: Aufnahme
- 8: Wandungsabschnitt (Vorsprung)
- 9: Wandungsabschnitt (Aufnahme)
- 10: Tablettenteiler
- 11: Seite Grundkörper
- 12: Seite Grundkörper
- 13: Rastmittel für Verschlussstellung
- 14: Federhülse
- 15: Federdorn
- 16: Rastnase
- 17: Rastmittel
- 18: Gegenrastmittel
- 19: Schiene
- 20: Tablette
- 21: Führung für Schneidewerkzeug
- 22: Klippverschluss
- 23: Griffmulde
- 24: Ausgangsstellung
- 25: Arbeitsstellung bzw. Fixierstellung
- 26: Verschlussstellung
- 27: Rastnase für Verschlussstellung
- 28: Aufnahme für Verschlussstellung
- 29: Anlageflächen der Aufnahme
- 30: Anschlag am Fixierteil
- 31: Halter für Schneidewerkzeug
- 32: Vorsprung am Halter
- 34: Reinigungsstellung
- 35: Anlageflächen von Fixierteil
- 36: Reinigungskappe
- 37: Drehmechanismus der Reinigungskappe
- 38: Rastnasen

## Patentansprüche

1. Tablettenteiler (10) zur Teilung einer Tablette (20) mit einem eine Aufnahme (7) für die Tablette (20) aufweisenden Grundkörper (1) und einem zur Teilung der Tablette vorgesehenen Teilungskörper (2) mit Schneidwerkzeug (3), wobei ein mit dem Grundkörper (1) zusammenfügbares Fixierteil (6) zum Fixieren der Tablette (20) in der Aufnahme (7) des Grundkörpers (1) vorgesehen ist, **dadurch gekennzeichnet, dass** der Teilungskörper (2) und das Fixierteil (6) auf gegenüberliegenden Seiten (11, 12) des Grundkörpers (1) angeordnet sind.

2. Tablettenteiler (10) nach Anspruch 1, **dadurch gekennzeichnet, dass** das Fixierteil (6) und der Grundkörper (1) und/oder dass das Fixierteil (6) und der Teilungskörper (2) gegeneinander verschiebbar sind.

3. Tablettenteiler (10) nach Anspruch 1 oder 2, **dadurch gekennzeichnet, dass** der Grundkörper (1) und der Teilungskörper (2) gegen eine elastische Spannkraft zueinander bewegbar sind.

4. Tablettenteiler (10) nach Anspruch 3, **dadurch gekennzeichnet, dass** der Grundkörper (1) wenigstens ein federelastisches Element (4) zur Bildung der elastischen Spannkraft aufweist.

5. Tablettenteiler (10) nach Anspruch 4, **dadurch gekennzeichnet, dass** das federelastische Element (4) als wenigstens eine Feder (5) oder als wenigstens ein an dem Grundkörper (1) angeformter gekrümmter Bügel ausgebildet ist.

6. Tablettenteiler (10) nach einem der Ansprüche 1 bis 5, **dadurch gekennzeichnet, dass** das Schneidwerkzeug (3) lösbar am Teilungskörper (2) angeordnet ist.

7. Tablettenteiler (10) nach einem der Ansprüche 1 bis 6, **dadurch gekennzeichnet, dass** das Schneidwerkzeug (3) beim Überführen zwischen einer Ausgangsstellung (24) und einer Arbeitsstellung (25) bzw. Fixierstellung zumindest bereichsweise in einer Führung (21) des Grundkörpers (1) führbar ist, wobei das Schneidwerkzeug (3) an einer, vorzugsweise gegenüber dem Fixierteil (6) lösbaren, Halterung (31) angeordnet ist.

8. Tablettenteiler (10) nach einem der Ansprüche 1 bis 7, **dadurch gekennzeichnet, dass** der Grundkörper (1) und das Fixierteil (6) zumindest bereichsweise aneinander angepasste Wandungsabschnitte (8, 9) zum Aufschieben des Fixierteils (6) auf den Grundkörper (1) aufweisen.

9. Tablettenteiler (10) nach einem der Ansprüche 1 bis 8, **dadurch gekennzeichnet, dass** der Teilungskörper (2) und/oder das Fixierteil (6) wenigstens eine Griffmulde (23) zum Greifen oder Halten der Vorrichtung (10) aufweist.

10. Tablettenteiler (10) nach einem der vorherigen Ansprüche, **dadurch gekennzeichnet, dass** der Teilungskörper (2) und das Fixierteil (6) in der die Aufnahme (7) des Grundkörpers (1) verschließenden Stellung (26) mittels Rastmittel (13) miteinander verrastbar sind.

11. Tablettenteiler (10) nach einem der vorherigen Ansprüche, **dadurch gekennzeichnet, dass** die Rastmittel (13) als an dem Fixierteil (6) und/oder am den Teilungskörper (2) angeordnete Rastnasen (27) zum Eingreifen in an dem Teilungskörper (2) und/oder dem Fixierteil (6) angeordnete Aufnahmen (28), insbesondere als Klippverschluss (22), ausgebildet sind.

12. Tablettenteiler (10) nach einem der vorherigen Ansprüche, **dadurch gekennzeichnet, dass** die wenigstens eine Feder (5) zum Verschieben des Teilungskörpers (2) relativ zum Grundkörper (1) in einer Federhülse (14) oder an einem Federdorn (15) des Grundkörpers (1) gehalten ist.

13. Tablettenteiler (10) nach einem der vorherigen Ansprüche, **dadurch gekennzeichnet, dass** das Fixierteil (6) und der Teilungskörper (2) mittels Rastmittel (17) verschiebbar an dem Grundkörper (1) gehalten sind.

14. Tablettenteiler (10) nach Anspruch 13, **dadurch gekennzeichnet, dass** die Rastmittel (17) als am Grundkörper (1) ausgebildete Rastnasen (16) zum Verrasten des Grundkörpers (1) mit entsprechenden Gegenrastmitteln (18) des Teilungskörper (2) und/oder des Fixierteils (6) sind, insbesondere dass die Gegenrastmittel (18) als Schienen (19) zum verschiebbaren Aufnehmen der Rastnasen (16) ausgebildet sind.

15. Tablettenteiler (10) nach einem der vorherigen Ansprüche, **dadurch gekennzeichnet, dass** der Grundkörper (1) und/oder der Teilungskörper (2) und/oder das Fixierteil (6) aus Kunststoff hergestellt sind.

16. Tablettenteiler (10) nach einem der vorherigen Ansprüche, **dadurch gekennzeichnet, dass** die Aufnahme (7) in Richtung Schneidewerkzeug (3) schräg oder abgerundete Anlageflächen (29) zum Zentrieren und Fixieren der Tablette (20) gegenüber dem Schneidwerkzeug (3) aufweist.

17. Tablettenteiler (10) nach einem der vorherigen Ansprüche, **dadurch gekennzeichnet, dass** in oder an dem Fixierteil (6) ein Anschlag (30), insbesondere schräg oder rund ausgebildete Anlageflächen (35), gebildet ist, mittels welchem die zu teilende Tablette (20) gegen die gegenüberliegenden Anlageflächen (29) der Aufnahme (7) zum Zentrieren und zum Fixieren der Tablette (20) bewegbar ist.

18. Tablettenteiler (10) nach einem der vorherigen Ansprüche, **dadurch gekennzeichnet, dass** eine am Teilungskörper (6) lösbar angeordnete Reinigungskappe (36) vorgesehen ist, welche vorzugsweise mittels eines Drehmechanismus (37) mit in entsprechende Ausnehmungen des Teilungskörpers (6) eingreifende Rastnasen (38), abnehmbar ist.

19. Verfahren zum Teilen einer Tablette (20), insbesondere mit einem Tablettenteiler gemäß den Ansprüchen 1 bis 18, wobei die Tablette (20) in eine Aufnahme (7) eines Grundkörpers (1) eingelegt und mittels eines relativ zum Grundkörper (1) bewegten Fixierteils (6) in der Aufnahme (7) gehalten wird, so dass ein an einem Teilungskörper (2) angeordnetes Schneidwerkzeug (3) bei einer Relativbewegung von Teilungskörper (2) und Fixierteil (6) die fixierte Tablette (20) zerteilt, wobei nach Einlegen der Tablette (20) in die Aufnahme (7) in einer ersten Stufe das Fixierteil (6) die Tablette (20) mittels eines Anschlags (30) in Richtung des Grundkörpers (1) verschiebt bis die Tablette (20) gegen die Anlageflächen (29) der Aufnahme (7) zentriert und gedrückt wird, und in einer zweiten Stufe der Teilungskörper (2) gegen eine elastische Spannkraft zur Teilung der Tablette (20) auf den Grundkörper (1) geschoben wird, wobei für ein Verschließen der Aufnahme (7) der Teilungskörper (2) weiter in Richtung des Fixierteils (6) verschoben wird.

20. Verfahren nach Anspruch 19, **dadurch gekennzeichnet, dass** zum Verschließen der Aufnahme (7) der Teilungskörper (2) zumindest bereichsweise über das Fixierteil (6) geschoben wird.

## Claims

1. Tablet splitter (10) for splitting a tablet (20), comprising a main body (1) having a receptacle (7) for the tablet (20), and a splitter body (2) provided for splitting the tablet and having a cutting tool (3), wherein a fixing part (6) that can be joined to the main body (1) is provided for fixing the tablet (20) in the receptacle (7) of the main body (1), **characterized in that** the splitter body (2) and the fixing part (6) are arranged on opposite sides (11, 12) of the main body (1).

2. Tablet splitter (10) according to Claim 1, **characterized in that** the fixing part (6) and the main body (1) and/or **in that** the fixing part (6) and the splitter body (2) are displaceable relative to each other.

3. Tablet splitter (10) according to Claim 1 or 2, **characterized in that** the main body (1) and the splitter body (2) can be moved towards each other counter to an elastic tensioning force.

4. Tablet splitter (10) according to Claim 3, **characterized in that** the main body (1) has at least one resilient element (4) for forming the elastic tensioning force.

5. Tablet splitter (10) according to Claim 4, **characterized in that** the resilient element (4) is formed as at least one spring (5) or as at least one curved bow moulded on the main body (1).

6. Tablet splitter (10) according to one of Claims 1 to 5, **characterized in that** the cutting tool (3) is detachably arranged on the splitter body (2).

7. Tablet splitter (10) according to one of Claims 1 to 6, **characterized in that**, as it is transferred between an initial position (24) and a working position (25) or fixing position, the cutting tool (3) can be guided at least partly in a guide (21) of the main body (1), wherein the cutting tool (3) is arranged on a holder (31) that is preferably detachable with respect to the fixing part (6).

8. Tablet splitter (10) according to one of Claims 1 to 7, **characterized in that** the main body (1) and the fixing part (6) have wall portions (8, 9) that are matched to each other at least partly for pushing the fixing part (6) onto the main body (1).

9. Tablet splitter (10) according to one of Claims 1 to 8, **characterized in that** the splitter body (2) and/or the fixing part (6) has at least one grip recess (23) for gripping or holding the device (10).

10. Tablet splitter (10) according to one of the preceding claims, **characterized in that**, in the position (26) closing the receptacle (7) of the main body (1), the splitter body (2) and the fixing part (6) can be locked to each other by latching means (13).

11. Tablet splitter (10) according to one of the preceding claims, **characterized in that** the latching means (13) are formed as latching lugs (27) arranged on the fixing part (6) and/or on the splitter body (2) to engage in receptacles (28) arranged on the splitter body (2) and/or the fixing part (6), in particular as a clip fastener (22).

12. Tablet splitter (10) according to one of the preceding claims, **characterized in that** the at least one spring (5) for displacing the splitter body (2) relative to the main body (1) is held in a spring sleeve (14) or on a spring pin (15) of the main body (1).

13. Tablet splitter (10) according to one of the preceding claims, **characterized in that** the fixing part (6) and the splitter body (2) are held displaceably on the main body (1) by latching means (17).

14. Tablet splitter (10) according to Claim 13, **characterized in that** the latching means (17) are latching lugs (16) formed on the main body (1) for locking the main body (1) with corresponding mating latching means (18) of the splitter body (2) and/or of the fixing part (6), in particular **in that** the mating latching means (18) are formed as rails (19) for displaceably receiving the latching lugs (16).

15. Tablet splitter (10) according to one of the preceding claims, **characterized in that** the main body (1) and/or the splitter body (2) and/or the fixing part (6) are produced from plastic.

16. Tablet splitter (10) according to one of the preceding claims, **characterized in that** the receptacle (7) has contact surfaces (29) that are inclined or rounded in the direction of the cutting tool (3) for centring and fixing the tablet (20) with respect to the cutting tool (3).

17. Tablet splitter (10) according to one of the preceding claims, **characterized in that** a stop (30), in particular inclined or round contact surfaces (35), is formed in or on the fixing part (6), by means of which the tablet (20) to be split can be moved against the opposite contact surfaces (29) of the receptacle (7) to centre and to fix the tablet (20).

18. Tablet splitter (10) according to one of the preceding claims, **characterized in that** a cleaning cap (36) arranged detachably on the splitter body (6) is provided, which can preferably be removed by means of a rotary mechanism (37) having latching lugs (38) engaging in corresponding recesses in the splitter body (6).

19. Method for splitting a tablet (20), in particular with a tablet splitter according to Claims 1 to 18, wherein the tablet (20) is placed in a receptacle (7) in a main body (1) and is held in the receptacle (7) by means of a fixing part (6) that is moved relative to the main body (1) so that, during a relative movement of splitter body (2) and fixing part (6), a cutting tool (3) arranged on a splitter body (2) cuts the fixed tablet (20), wherein, after the tablet (20) has been placed in the receptacle (7), in a first stage, the fixing part (6) displaces the tablet (20) in the direction of the main body (1) by means of a stop (30) until the tablet (20) is centred and pressed against the contact surfaces (29) of the receptacle (7) and, in a second stage, the splitter body (2) is pushed onto the main body (1) counter to an elastic tensioning force to split the tablet (20), wherein, to close the receptacle (7), the splitter body (2) is displaced further in the direction of the fixing part (6).

20. Method according to Claim 19, **characterized in that**, to close the receptacle (7), the splitter body (2) is pushed at least partly over the fixing part (6).

## Revendications

1. Diviseur de comprimé (10) pour diviser un comprimé (20), avec un corps de base (1) présentant un logement (7) pour le comprimé (20) et un corps de division (2) prévu pour diviser le comprimé avec un outil de coupe (3), une partie de fixation (6) pouvant être assemblée avec le corps de base (1) étant prévue pour fixer le comprimé (20) dans le logement (7) du corps de base (1), **caractérisé en ce que** le corps de division (2) et la partie de fixation (6) sont agencés sur des côtés opposés (11, 12) du corps de base (1).

2. Diviseur de comprimé (10) selon la revendication 1, **caractérisé en ce que** la partie de fixation (6) et le corps de base (1) et/ou la partie de fixation (6) et le corps de division (2) sont déplaçables l'un par rapport à l'autre.

3. Diviseur de comprimé (10) selon la revendication 1 ou 2, **caractérisé en ce que** le corps de base (1) et le corps de division (2) sont mobiles l'un par rapport à l'autre contre une force de serrage élastique.

4. Diviseur de comprimé (10) selon la revendication 3, **caractérisé en ce que** le corps de base (1) présente au moins un élément élastique (4) pour former la force de serrage élastique.

5. Diviseur de comprimé (10) selon la revendication 4, **caractérisé en ce que** l'élément élastique (4) est réalisé sous la forme d'au moins un ressort (5) ou sous la forme d'au moins un étrier recourbé formé sur le corps de base (1).

6. Diviseur de comprimé (10) selon l'une quelconque des revendications 1 à 5, **caractérisé en ce que** l'outil de coupe (3) est agencé de manière amovible sur le corps de division (2).

7. Diviseur de comprimé (10) selon l'une quelconque des revendications 1 à 6, **caractérisé en ce que** l'outil de coupe (3), lors du passage entre une position de départ (24) et une position de travail (25) ou une position de fixation, peut être guidé au moins par zones dans un guide (21) du corps de base (1), l'outil de coupe (3) étant agencé sur un support (31), de préférence de manière amovible par rapport à la partie de fixation (6).

8. Diviseur de comprimé (10) selon l'une quelconque des revendications 1 à 7, **caractérisé en ce que** le corps de base (1) et la partie de fixation (6) présentent des sections de paroi (8, 9) adaptées l'une à l'autre au moins par zones pour faire glisser la partie de fixation (6) sur le corps de base (1).

9. Diviseur de comprimé (10) selon l'une quelconque des revendications 1 à 8, **caractérisé en ce que** le corps de division (2) et/ou la partie de fixation (6) présente au moins une cavité de préhension (23) pour saisir ou tenir le dispositif (10).

10. Diviseur de comprimé (10) selon l'une quelconque des revendications précédentes, **caractérisé en ce que** le corps de division (2) et la partie de fixation (6) peuvent être encliquetés l'un avec l'autre au moyen de moyens d'encliquetage (13) dans la position (26) fermant le logement (7) du corps de base (1).

11. Diviseur de comprimé (10) selon l'une quelconque des revendications précédentes, **caractérisé en ce que** les moyens d'encliquetage (13) sont réalisés sous forme d'ergots d'encliquetage (27) agencés sur la partie de fixation (6) et/ou sur le corps de division (2) pour s'engager dans des logements (28) agencés sur le corps de division (2) et/ou la partie de fixation (6), notamment sous forme de fermeture à clipser (22).

12. Diviseur de comprimé (10) selon l'une quelconque des revendications précédentes, **caractérisé en ce que** l'au moins un ressort (5) destiné à déplacer le corps de division (2) par rapport au corps de base (1) est maintenu dans un manchon de ressort (14) ou sur une broche de ressort (15) du corps de base (1).

13. Diviseur de comprimé (10) selon l'une quelconque des revendications précédentes, **caractérisé en ce que** la partie de fixation (6) et le corps de division (2) sont maintenus de manière déplaçable sur le corps de base (1) au moyen de moyens d'encliquetage (17).

14. Diviseur de comprimé (10) selon la revendication 13, **caractérisé en ce que** les moyens d'encliquetage (17) sont des ergots d'encliquetage (16) réalisés sur le corps de base (1) pour encliqueter le corps de base (1) avec des moyens d'encliquetage antagonistes (18) correspondants du corps de division (2) et/ou de la partie de fixation (6), notamment **en ce que** les moyens d'encliquetage antagonistes (18) sont réalisés sous forme de rails (19) pour recevoir de manière déplaçable les ergots d'encliquetage (16).

15. Diviseur de comprimé (10) selon l'une quelconque des revendications précédentes, **caractérisé en ce que** le corps de base (1) et/ou le corps de division (2) et/ou la partie de fixation (6) sont fabriqués en matière plastique.

16. Diviseur de comprimé (10) selon l'une quelconque des revendications précédentes, **caractérisé en ce que** le logement (7) présente, en direction de l'outil de coupe (3), des surfaces d'appui obliques ou arrondies (29) pour le centrage et la fixation du comprimé (20) par rapport à l'outil de coupe (3).

17. Diviseur de comprimé (10) selon l'une quelconque des revendications précédentes, **caractérisé en ce que** dans ou sur la partie de fixation (6) est formée une butée (30), notamment des surfaces d'appui (35) réalisées sous forme oblique ou ronde, au moyen de laquelle le comprimé (20) à diviser peut être déplacé contre les surfaces d'appui (29) opposées du logement (7) pour le centrage et la fixation du comprimé (20).

18. Diviseur de comprimé (10) selon l'une quelconque des revendications précédentes, **caractérisé en ce qu'**un capuchon de nettoyage (36) agencé de manière amovible sur le corps de division (6) est prévu, lequel peut être retiré de préférence au moyen d'un mécanisme de rotation (37) avec des ergots d'encliquetage (38) s'engageant dans des évidements correspondants du corps de division (6).

19. Procédé de division d'un comprimé (20), notamment avec un diviseur de comprimé selon l'une quelconque des revendications 1 à 18, le comprimé (20) étant inséré dans un logement (7) d'un corps de base (1) et étant maintenu dans le logement (7) au moyen d'une partie de fixation (6) déplacée par rapport au corps de base (1), de telle sorte qu'un outil de coupe (3) agencé sur un corps de division (2) divise le comprimé (20) fixé lors d'un mouvement relatif du corps de division (2) et de la partie de fixation (6) ; après l'insertion du comprimé (20) dans le logement (7), dans une première étape, la partie de fixation (6) déplaçant le comprimé (20) au moyen d'une butée (30) en direction du corps de base (1) jusqu'à ce que le comprimé (20) soit centré et pressé contre les surfaces d'appui (29) du logement (7), et dans une deuxième étape, le corps de division (2) étant poussé sur le corps de base (1) contre une force de serrage élastique pour diviser le comprimé (20), le corps de division (2) étant davantage déplacé en direction de la partie de fixation (6) pour fermer le logement (7).

20. Procédé selon la revendication 19, **caractérisé en ce que**, pour fermer le logement (7), le corps de division (2) est poussé au moins par zones au-dessus de la partie de fixation (6).
